# EUROPÄISCHE PATENTSCHRIFT

(11) **EP 3 198 133 B1**
(45) Veröffentlichungstag und Bekanntmachung des Hinweises auf die Patenterteilung: **08.01.2020**
(21) Anmeldenummer: 15767113.2
(22) Anmeldetag: 09.09.2015
(51) Int. Cl.: F02M 61/14, F02M 35/10, F02M 35/16

(54) **SAUGROHR FÜR EINE BRENNKRAFTMASCHINE**
INTAKE PIPE FOR AN INTERNAL COMBUSTION ENGINE
TUYAU D'ASPIRATION POUR MOTEUR À COMBUSTION INTERNE

(30) Priorität: 22.09.2014 DE 102014219036
(43) Veröffentlichungstag der Anmeldung: 02.08.2017
(73) Patentinhaber: Volkswagen Aktiengesellschaft, 38440 Wolfsburg (DE)
(72) Erfinder: LAUMANN, Alfons, 38518 Gifhorn (DE); GÖSCHEL, Marcus, 38106 Braunschweig (DE)
(74) Vertreter: Gulde & Partner
(86) Internationale Anmeldenummer: PCT/EP2015/070646
(87) Internationale Veröffentlichungsnummer: WO 2016/045972

(56) Entgegenhaltungen:
- EP-A1- 0 154 209
- WO-A1-00/42314
- DE-A1- 2 653 674
- DE-A1-102009 015 061
- US-A- 3 941 109
- US-A- 4 727 843
- US-A1- 2004 194 760

## Beschreibung

Die Erfindung betrifft ein Saugrohr für eine Brennkraftmaschine mit den Merkmalen des Oberbegriffs des Anspruchs 1.

Ein Ansaugsystem mit einem Saugrohr spielt in einem Kraftfahrzeug eine wichtige Rolle. Neben der Gemischbildungsfunktion dient das Saugrohr häufig auch zur Aufnahme einzelner Komponenten eines Kraftstoffsystems. Dazu gehört insbesondere bei multipoint injection Motoren (MPI-Motoren) die Kraftstoffverteilerleiste. Die Kraftstoffverteilerleiste versorgt die Einspritzventile mit Kraftstoff, sogar bei einer Unfallsituation. Eine wesentliche Anforderung ist die Dichtheit des Kraftstoffsystems unter allen Betriebsbedingungen der Brennkraftmaschine. Zur Abdichtung der Verbindung zwischen Einspritzventil und Kraftstoffverteilerleiste sowie zum Toleranzausgleich in Längsrichtung zwischen Kraftstoffverteilerleiste und Zylinderkopf werden Dichtungen, zum Beispiel Dichtungsringe, verwendet, wobei die Einspritzventile oftmals mit einer Feder an den Zylinderkopf gedrückt werden.

Aus der EP 0 732 495 B1 ist ein Einlasskrümmer für eine Brennkraftmaschine eines Kraftfahrzeugs bekannt, bei welcher der Einlasskrümmer einen Sollbruchbereich aufweist, der sich im Wesentlichen parallel zu einer longitudinalen Richtung des Einlasskrümmers erstreckt. Dies führt zu einem verbesserten Crashverhalten des Einlasskrümmers. Im Falle eines Crashs bricht der Einlasskrümmer entlang des Sollbruchbereichs der Längsachse, um Energie des Crashs zu absorbieren. An seinem Anschlussende kann der Einlasskrümmer daher seinen Normalquerschnitt aufrechterhalten, sodass die Verbindungsteile geschützt sind.

Aus der US 6 776 132 B2 ist eine Schutzvorrichtung für eine Kraftstoffleiste bekannt, welche unterhalb eines Saugrohres angeordnet sowie an der Kraftstoffleiste befestigt ist und sich im Crashfall plastisch deformierend um die Kraftstoffleiste herum legt, um die Kraftstoffleitung vor einer Beschädigung durch das sich verformende Saugrohr zu schützen. Das Saugrohr absorbiert einen Teil der Aufschlagenergie und die Kraftstoffleitung bleibt unbeschädigt, sodass ein Austreten von Kraftstoff verhindert wird.

Die DE 10 2004 061 505 A1 offenbart bereits eine Brennkraftmaschine für ein Kraftfahrzeug mit einem Zylinderkopf, einem Saugrohr und einer Kraftstoffverteilerleiste. Zum Schutz der Kraftstoffverteilerleiste ist an dem Zylinderkopf ein Schutzbügel befestigt, welcher sich wenigstens über die ganze Breite des Flansches erstreckt und derart angeordnet ist, dass sich der Schutzbügel in Richtung der Crash-Kraft gesehen beabstandet vor der Kraftstoffverteilerleiste befindet. Das Saugrohr weist zusätzlich einen Abschnitt der Saugrohrkanäle mit einer Sollbruchstelle als Bruchlinie in Form verminderter Wandstärke auf, an der im Crashfall der Saugrohrkanal bricht. Auf diese Weise ist zwischen dem Schutzbügel und dem Flansch ein Bereich des Saugrohres geschaffen, welcher gegen eine Deformation im Crashfall gesichert ist. Sofern aufgrund eines Crashs das Saugrohr bricht, erfolgt dieser Bruch dementsprechend beabstandet von der Kraftstoffverteilerleiste, sodass etwaige Bruchstücke des Saugrohres weit entfernt von der Kraftstoffverteilerleiste entstehen und diese somit nicht beschädigen können und insbesondere kein Kraftstoff austritt. Auch ist ein Brechen im Bereich des Flansches durch den Schutzbügel unterbunden, sodass auch hierdurch keine Beschädigung der Kraftstoffverteilerleiste auftreten kann. Ebenfalls wird der unterhalb der Kraftstoffverteilerleiste ausgebildete Sitz der Einspritzventile nicht zerstört, da zwischen dem Schutzbügel und dem Flansch ein deformationsfreier Bereich erhalten bleibt.

Die vorgenannten Vorrichtungen haben den gemeinsamen Nachteil, dass deren Wirksamkeit wesentlich von der Richtung der einwirkenden Deformationskraft abhängig ist. Insbesondere weist ein Schutzbügel bei einer abweichenden Richtung der Krafteinwirkung nur eine geringe Wirksamkeit auf. Weiterhin führt eine Änderung in der Einbausituation, beispielsweise der Einsatz der Brennkraftmaschine in einem anderen Kraftfahrzeug, zu vollkommen anderen Bedingungen, sodass grundsätzlich eine Änderung des Schutzbügels erforderlich ist.

Ferner offenbart die DE 10 2004 037 117 A1 noch eine Halterung eines Einspritzventils einer Brennkraftmaschine, wobei die Halterung das Einspritzventil unter Berücksichtigung relativ hoher Einspritz- und Verbrennungsdrücke sicher in der Lage hält. Hierzu ist das Einspritzventil in Umfangsrichtung mittels einer Fixierungseinrichtung festgelegt und bildet eine starre Baueinheit mit der Kraftstoffverteilerleitung, die unter Vermittlung von wenigstens einer Befestigungsschraube mit dem Zylinderkopf verbunden ist. Dabei erstreckt sich das Einspritzventil mit einem ersten Ventilabschnitt in einer ersten Aufnahmebohrung der Kraftstoffverteilerleitung und mit einem zweiten Ventilabschnitt in einer zweiten Aufnahmebohrung des Zylinderkopfes, wobei sich die Kraftstoffverteilerleitung am Zylinderkopf abstützt.

Aus der DE 10 2009 015 061 A1 ist eine Brennkraftmaschine für ein Kraftfahrzeug mit einem Zylinderkopf und einem Saugrohr bekannt, welches mit einem einen zweiten Ventilabschnitt des Kraftstoffeinspritzventils aufnehmenden Flansch verbunden ist. Weiterhin hat die Brennkraftmaschine eine Kraftstoffverteilerleiste die mit einer Aufnahme für einen ersten Ventilabschnitt eines Kraftstoffeinspritzventils ausgestattet ist. Durch den Einlasskanal wird ein Kraftstoff-LuftGemisch in den Brennraum gefördert. Der Flansch ist von der Aufnahme koaxial eingeschlossen, sodass beide gemeinsam eine formstabile und belastbare Einheit bilden. In einem Mündungsbereich des Flansches in das Saugrohr haben der Flansch und das Saugrohr einen als Ringnut ausgeführten eingeschnürten Abschnitt mit einer reduzierten Wandstärke. Bei einer hohen äußeren Krafteinwirkung wird daher in vorbestimmter Weise der Flansch von dem Saugrohr getrennt, die Verbindung zwischen der Aufnahme und dem Flansch hingegen in keiner Weise beeinträchtigt, sodass im Crashfall aus der unter Druck stehenden Kraftstoffverteilerleiste kein Kraftstoff austreten kann. Damit ist die Schwächung im Bereich des Saugrohrs vorgesehen.

In der US 2004/194760 A1 wird ein Kraftstoffverteilerrohr mit Injektoren beschrieben, welche ohne Verschraubung mit einem Saugrohr verbunden ist. Ein sicherer Halt für einen Injektor wird über einen Hinterschnitt in einer Injektor-Aufnahmetasse des Kraftstoffverteilerrohrs realisiert. Der aufzunehmende Injektor hat entsprechende Clip-Nasen, die bei Montage in den Hinterschnitt einschnappen.

Die US 4 727 843 A betrifft ein Aufnahmeelement für einen Kraftstoffinjektor in einem Saugrohr mit einem Block aus nachgiebigem Material. Der als Gummielement bezeichnete Block umgibt die Düsenspitze des Kraftstoffinjektors innerhalb einer Aufnahmeöffnung im Saugrohr.

Die US 3 941 109 A zeigt eine Anordnung zur Befestigung eines Kraftstoffinjektors in einer Öffnung eines Zylinderkopfes. Die Öffnung hat eine Vertiefung, um eine formschlüssige Verbindung zwischen dem Zylinderkopf und dem Kraftstoffinjektor zu bewirken.

Das Dokument DE 26 53 674 A1 betrifft ein Einspritzventil für eine Brennkraftmaschine, welches berührungslos in eine Stutzenöffnung in der Wand eines Saugkanals eingesetzt ist. Dabei ist der entstehende Ringspalt mit einem Faltenbalg abgedeckt.

Die Druckschrift WO 00/42314 A1 beschreibt eine Anordnung für Verbrennungsmotoren vom Kolbenmotortyp mit mindestens einer Zylinderreihe, wobei die Anordnung mindestens einen Kraftstoffinjektor für jeden Zylinder und mindestens einen Ansaugkrümmer für den Lufteinlass umfasst. Einlässe der Kraftstoffinjektoren sind mit einem im Ansaugrohr angeordneten Kraftstoffkanal verbunden sind. Der Kraftstoffkanal ist in die Saugrohrkonstruktion integriert und die Einlässe der Injektoren sind mit für sie angepassten Öffnungen im Saugrohr verbunden. Der Ansaugkrümmer ist in zwei Teile unterteilt, von denen ein erster Teil den Kraftstoffkanal und die Anbauteile an den Kraftstoffinjektoren aufnimmt und ein zweiter Teil den Rest des Einlasssystems bildet.

Vor diesem Hintergrund liegt der Erfindung die Aufgabe zugrunde, mit einfachen Mitteln bei einer unfallbedingten Deformation das Austreten von Kraftstoff zuverlässig und effektiver zu verhindern. Insbesondere sollen hierzu zusätzliche Schutzeinrichtungen, wie beispielsweise Deformationselemente, zur Aufnahme der einwirkenden Verformungskräfte verzichtbar sein.

Die Aufgabe wird gelöst mit einem Saugrohr für eine Brennkraftmaschine gemäß den Merkmalen des Anspruchs 1.

Die abhängigen Ansprüche betreffen besonders zweckmäßige Weiterbildungen der Erfindung. Erfindungsgemäß wird ein Saugrohr für eine Brennkraftmaschine, geeignet zur lösbaren Verbindung mit einer Kraftstoffverteilerleiste, bereitgestellt, umfassend einen einen Ventilabschnitt des Kraftstoffeinspritzventils aufnehmenden Flansch, wobei der Flansch einen oberen, dem Kraftstoffeinspritzventil zugewandten Bereich und einen unteren, dem Saugrohr zugewandten Bereich aufweist. Im oberen Bereich des Flansches ist ein Element mit einem Abschnitt vorhanden, das durch eine vorgesehene Materialschwächung im Abschnitt eine Sollbruchstelle bildet, der zumindest partiell gegenüber seinen jeweiligen angrenzenden Bereichen verminderte Festigkeit aufweist. Die gezielt verminderte Festigkeit in dem Abschnitt des Elementes des Flansches führt dazu, dass bei Erreichen einer maximalen Krafteinwirkung nicht etwa die Verbindung zwischen der Aufnahme und dem Flansch gelöst, sondern vielmehr der Flansch von dem Saugrohr getrennt wird und zwar in dem Bereich, wo das Element die verminderte Festigkeit aufweist. Somit kann auch in diesem Fall aus der unter Druck stehenden Kraftstoffverteilerleiste kein Kraftstoff austreten. Der Erfindung liegt somit die Erkenntnis zugrunde, dass nicht etwa eine Materialverstärkung der kraftstoffführenden Elemente zu einer Erhöhung der passiven Sicherheit führt, sondern im Gegenteil eine Materialschwächung, indem eine Unterbrechung der Leitungsführung gezielt in einem unkritischen, von dem Kraftstoffdruck der Kraftstoffverteilerleiste nicht beaufschlagten Bereich eintritt. Dabei ist der Begriff Saugrohr umfassend zu verstehen und nicht etwa auf eine nicht-aufgeladene Brennkraftmaschine beschränkt. Selbstverständlich schließt darüber hinaus die Erfindung den Einsatz von Schutzbügeln und dergleichen in keiner Weise aus. Die beschriebene Lösung kann kosten- und bauraumneutral umgesetzt werden. Sie verfolgt nicht die Strategie das Einwirken von Kräften auf die kraftstoffführenden Bauteile zu verhindern, sondern das Lösen des Bauteiles aus seiner Befestigung bereits bei niedrigem Kraftstoffniveau beschädigungsfrei zuzulassen. Ferner werden durch die Schwächung in dem Element des oberen Flanschbereichs des Saugrohrs keine akustischen Nachteile verursacht, im Gegensatz zum Stand der Technik, wo die Schwächung im Bereich des Luftkanals vorgesehen ist. Vorteilhaft ist weiterhin die verminderte Schwingungsbelastung. Dadurch, dass die Verbindung zwischen Kraftstoffverteiler und Saugrohr durch die Hülse weitgehend nicht so starr ist, wirken sich Schwingungen des Kraftstoffverteilers direkt auf die Einschnürung nicht gravierend aus, was zu keinem Schwingungsbruch im Betrieb führen kann.

Weiterhin ist es besonders empfehlenswert, dass das Element mit dem Flansch lösbar verbindbar und / oder lösbar verbunden sein kann. Dadurch kann das Element unabhängig vom Flansch ausgelegt, gefertigt und anschließend mit dem Flansch verbunden werden. Alternativ kann das Element ein Teil des Flansches sein und gemeinsam mit dem Flansch gefertigt werden. Bei dem Element kann es ich um einen Rohrstutzen handeln.

Eine andere, ebenfalls besonders sinnvolle Ausgestaltung der vorliegenden Erfindung wird dadurch erreicht, dass das Element tassenförmig ausgestaltet werden kann. Damit weist die Form des Elementes eine Form einer Tasse oder eines Bechers auf. Zwar werden Tassen und Becher in unterschiedlichen Formen hergestellt. Typischerweise werden die Tassen aber zylindrisch, konisch oder gerade nach oben verlaufend, mit dem Durchmesser größer einer Höhe geformt. Sie weisen eine Krümmung auf. Nach innen werden sie konkav und nach außen konvex gekrümmt. Vorzugsweise für die erfindungsgemäße Ausführungsform kann die gerade nach oben verlaufende Form der Tasse verwendet werden, deren Durchmesser wesentlich größer als deren Höhe ist. Eine konvex-konkave Krümmung der Form ist besonders von Vorteil für die erfindungsgemäße Form.

Eine vorteilhafte Ausführungsform der vorliegenden Erfindung wird auch dann erreicht, wenn das Element zumindest eine Einkerbung aufweist. Die Einkerbung kann axial und/oder radial ausgestaltet ist. Dadurch wird der Bereich verminderter Festigkeit besonders deutlich markiert und die Trennung der Bereiche kontrolliert in dem gekennzeichneten Bereich ablaufen.

Weiterhin ist es besonders empfehlenswert, wenn der Abschnitt des Elementes durch eine reduzierte Wandstärke gebildet ist. Die reduzierte Festigkeit kann beispielsweise durch eine gezielte Veränderung der Materialbeschaffenheit, beispielsweise durch eine Bestrahlung mit einer elektromagnetischen Strahlung, oder durch die Verwendung partiell abweichender Materialien erreicht werden. Besonders vorteilhaft ist es hingegen, wenn der Abschnitt durch eine reduzierte Wandstärke gebildet ist, um so mit einem vergleichsweise geringen Aufwand und ohne wesentliche konstruktive Änderungen gegenüber an sich bekannten Kraftstoffzuführungen die gewünschte Steigerung der passiven Sicherheit zu erreichen. Dabei kann bereits bei der Formgebung eine entsprechend verminderte Wandstärke erzeugt oder in einem separaten Arbeitsgang eine oberflächennahe Schicht abgetragen werden. In besonderer Ausgestaltung sind beispielsweise in Reihe angeordnete Ausnehmungen, die beispielsweise auch durch eine chemische Reaktion herbeigeführt werden können.

Eine andere, ebenfalls besonders sinnvolle Ausgestaltung der vorliegenden Erfindung wird dadurch erreicht, dass der Abschnitt in Abhängigkeit einer zu erwartenden Richtung einer unfallbedingten Krafteinwirkung partiell unterschiedlich ausgeführt ist, um so insbesondere die Einbausituation der Brennkraftmaschine im Frontbereich des Kraftfahrzeugs entsprechend berücksichtigen zu können. Auf diese Weise kann dem zu erwartenden Bruch der Verbindung in dem Bereich der verminderten Festigkeit bereits ein vorbestimmter Verlauf, insbesondere also Art und Richtung zugeordnet werden, sodass beispielsweise von den Bruchkanten nicht die Gefahr einer Beschädigung anderer Bauteile ausgeht.

Der Abschnitt des Elementes kann aus einem Werkstoff bestehen, welcher zu einem Sprödbruch führt. In der Praxis hat sich jedoch bereits eine Abwandlung als besonders Erfolg versprechend erwiesen, bei welcher der Abschnitt aus einem Kunststoff, insbesondere aus einem thermoplastischen Werkstoff besteht. Hierdurch wird zunächst eine elastische Verformung der den Flansch und die Aufnahme umfassenden Einheit gegenüber dem Saugrohr ermöglicht, bevor bei einer weiteren Zunahme der Belastung die vorbestimmte Trennung erfolgt.

Eine andere, ebenfalls besonders einfache Ausführungsform der vorliegenden Erfindung wird auch dann erreicht, wenn das Element durch einen eine verminderte Festigkeit aufweisenden Abschnitt als ein separates Bauelement gebildet ist. Hierzu wird bei der Montage lediglich das Bauelement mit dem Saugrohr verbunden, welches einerseits den Flansch trägt und andererseits die Verbindung zu dem Einlasskanal darstellt. Die Realisierung der Erfindung wird auf diese Weise weiter vereinfacht.

Besonders praxisnah ist es, wenn die Erfindung in einer Brennkraftmaschine für ein Kraftfahrzeug mit einem Zylinderkopf, einem erfindungsgemäßen Saugrohr, welches mit einem Einlasskanal in dem Zylinderkopf der Brennkraftmaschine verbunden ist, und einer Kraftstoffverteilerleiste die mit einer Aufnahme für einen ersten Ventilabschnitt eines Kraftstoffeinspritzventils ausgestattet ist, eingebaut wird. Besonders die MPI-Motoren (multipoint injection Motoren) können von der erfindungsgemäßen Lösung profitieren, bei denen eine Mehrpunkteinspritzung vorgesehen ist, bei der sich für jeden Zylinder ein Kraftstoffeinspritzventil dicht am Einlassventil befindet. Beim Kaltstart kann sich dadurch nicht so viel Kraftstoff im Saugrohr niederschlagen.

Die Erfindung lässt zahlreiche Ausführungsformen zu. Zur weiteren Verdeutlichung des erfindungsgemäßen Grundprinzips sind Ausführungsformen der Erfindung in den Figuren dargestellt und werden nachfolgend beschrieben.
- Fig. 1: eine schematische Darstellung einer Ausführungsform des erfindungsmäßen Saugrohrs,
- Fig. 2: eine Ausführungsform des erfindungsgemäßen tassenförmigen Elementes, und
- Fig. 3: ein Kraftfahrzeug mit einer Brennkraftmaschine und mit dem erfindungsgemäßen Saugrohr.

Die Fig. 1 zeigt eine Kraftstoffverteilerleiste 2 einer nicht weiter dargestellten Brennkraftmaschine 6 und die Fig. 2 zeigt ein lediglich abschnittsweise dargestelltes Saugrohr 1.

Das Saugrohr 1 ist mit einem geneigt zur Strömungsrichtung verlaufenden Flansch 3 versehen, der ein nicht gezeigtes Kraftstoffeinspritzventil 9 dichtend aufnimmt. In dem oberen Bereich des Flansches 3 befindet sich ein Element 4, das tassenförmig ausgestaltet.

Dabei ist die Form des Elementes 4 durch eine gerade nach oben verlaufende Form gekennzeichnet, dessen Durchmesser wesentlich größer als dessen Höhe ist.

Das Element 4 weist einen Abschnitt 5 auf, der eine zumindest partiell gegenüber ihren jeweiligen angrenzenden Bereichen verminderte Festigkeit aufweist. Die verminderte Festigkeit wird durch einen Abschnitt 5, der eine Einkerbung aufweist, verursacht, die eine Sollbruchstelle bildet.

Das führt dazu, dass bei einer hohen äußeren Krafteinwirkung der Flansch 3 von dem Saugrohr 1 getrennt wird.

Die Kraftstoffverteilerleiste 2 wird beispielsweise durch eine äußere Krafteinwirkung in eine bestimmte Richtung 7 gekippt. Dabei wird eine Verbindung zwischen dem Kraftstoffeinspritzventil 9 und dem Abschnitt 5 des Elementes 4 in keiner Weise beeinträchtigt, sodass im Crashfall aus der unter Druck stehenden Kraftstoffverteilerleiste 2 kein Kraftstoff austreten kann.

In Fig. 2 ist eine Ausführungsform des erfindungsgemäßen Elementes 4 schematisch dargestellt. Im oberen Bereich des Flansches 3 befindet sich ein gemäß dieser Ausführungsform tassenförmig ausgebildetes Element 4 mit dem Abschnitt 5, der eine Einkerbung aufweist.

Die Einkerbung im Abschnitt 5 ist axial (um das Element 4 herum) und radial (in die Höhe des Elementes 4) ausgestaltet. Durch die Einkerbung wird der Abschnitt 5 verminderter Festigkeit besonders deutlich markiert, wonach die Trennung der Bereiche kontrolliert in dieser Einkerbung abläuft. Das Element 4 bildet in der dargestellten Ausführungsform ein Teil des Flansches 3.

In Fig. 3 ist eine Ausführungsform des erfindungsgemäßen Kraftfahrzeugs 8 zum Teil schematisch dargestellt, wobei das Kraftfahrzeug, das im vorderen Bereich geschnitten ist, gezeigt ist. In dem vorderen Bereich des Kraftfahrzeugs 8 befinden sich eine Brennkraftmaschine 6 und das erfindungsgemäße Saugrohr 1.

### Bezugszeichenliste

- 1: Saugrohr
- 2: Kraftstoffverteilerleiste
- 3: Flansch
- 4: Element
- 5: Abschnitt
- 6: Brennkraftmaschine
- 7: Richtung, in die Kraftstoffverteilerleiste gekippt wird
- 8: Kraftfahrzeug
- 9: Kraftstoffeinspritzventil

## Patentansprüche

1. Saugrohr (1) für eine Brennkraftmaschine (6) zur lösbaren Verbindung mit einer Kraftstoffverteilerleiste (2), umfassend einen Flansch (3), der einen Ventilabschnitt eines Kraftstoffeinspritzventils (9) aufnimmt, wobei der Flansch (3) einen oberen, dem Kraftstoffeinspritzventil (9) zugewandten Bereich und einen unteren, dem Saugrohr (1) zugewandten Bereich aufweist, **dadurch gekennzeichnet, dass** im oberen Bereich des Flansches (3) ein Element (4) mit einem Abschnitt (5) vorhanden ist, das durch eine vorgesehene Materialschwächung im Abschnitt (5) eine Sollbruchstelle bildet, der zumindest partiell gegenüber seinen jeweiligen angrenzenden Bereichen verminderte Festigkeit aufweist.

2. Saugrohr (1) nach Anspruch 1, **dadurch gekennzeichnet, dass** das Element (4) tassenförmig ausgestaltet ist.

3. Saugrohr (1) nach Anspruch 1, **dadurch gekennzeichnet, dass** das Element (4) als Materialschwächung zumindest eine Einkerbung aufweist.

4. Saugrohr (1) nach Anspruch 3, **dadurch gekennzeichnet, dass** die Einkerbung axial und/oder radial ausgestaltet ist.

5. Saugrohr (1) nach Anspruch 1, **dadurch gekennzeichnet, dass** der Abschnitt (5) des Elementes (4) durch eine reduzierte Wandstärke gebildet ist.

6. Saugrohr (1) nach Anspruch 1, **dadurch gekennzeichnet, dass** der Abschnitt (5) des Elementes (4) in Abhängigkeit einer Richtung einer unfallbedingten Krafteinwirkung partiell unterschiedlich ausgeführt ist.

7. Saugrohr (1) nach Anspruch 1, **dadurch gekennzeichnet, dass** der Abschnitt (5) des Elementes (4) aus einem Kunststoff und/oder aus einem thermoplastischen Werkstoff besteht.

8. Saugrohr (1) nach Anspruch 1, **dadurch gekennzeichnet, dass** das Element (4) durch einen eine verminderte Festigkeit aufweisenden Abschnitt (5) als ein separates Bauelement gebildet ist und mit dem Flansch (3) lösbar verbindbar ist.

9. Brennkraftmaschine (6) für ein Kraftfahrzeug (8) mit einem Zylinderkopf, einem Saugrohr (1) nach Anspruch 1, welches mit einem Einlasskanal in dem Zylinderkopf der Brennkraftmaschine (6) verbunden ist, und einer Kraftstoffverteilerleiste (2) die mit einer Aufnahme für einen ersten Ventilabschnitt eines Kraftstoffeinspritzventils (9) ausgestattet ist.

## Claims

1. Intake pipe (1) for an internal combustion engine (6) for the detachable connection with a fuel distributor rail (2), comprising a flange (3), which houses a valve section of a fuel injection valve (9), wherein the flange (3) has an upper area facing the fuel injection valve (9), and a lower area facing the intake pipe (1), **characterised in that** in the upper area of the flange (3) there is an element (4) with a section (5) that forms due to a provided material weakness in section (5) a predetermined breaking point that has at least partially reduced strength compared with its respective adjacent areas.

2. Intake pipe (1) according to claim 1, **characterised in that** the element (4) is formed in a cup-shaped manner.

3. Intake pipe (1) according to claim 1, **characterised in that** the element (4) as material weakness has at least one notch.

4. Intake pipe (1) according to claim 3, **characterised in that** the notch is axial and/or radial in design.

5. Intake pipe (1) according to claim 1, **characterised in that** the section (5) of the element (4) is formed by a reduced wall thickness.

6. Intake pipe (1) according to claim 1, **characterised in that** the section (5) of the element (4) is realised partially differently depending on a direction of an accident-related application of a force.

7. Intake pipe (1) according to claim 1, **characterised in that** the section (5) of the element (4) is composed of a synthetic material and/or a thermoplastic material.

8. Intake pipe (1) according to claim 1, **characterised in that** the element (4) is formed by a section (5) having reduced strength as a separate component and detachably connected with the flange (3) .

9. Internal combustion engine (6) for a motor vehicle (8) with a cylinder head, an intake pipe (1) according to claim 1, which is connected with an intake port in the cylinder head of the internal combustion engine (6), and a fuel distributor rail (2) equipped with a housing for a first valve section of a fuel injection valve (9).

## Revendications

1. Tuyau d'aspiration (1) pour moteur à combustion interne (6) destiné à être raccordé de manière amovible à une rampe distributrice de carburant (2), comprenant une bride (3), qui loge une partie de valve d'une soupape d'injection de carburant (9), la bride (3) comportant une partie supérieure orientée vers la soupape d'injection de carburant (9) et une partie inférieure orientée vers le tuyau d'aspiration (1), **caractérisé en ce que**, dans la partie supérieure de la bride (3) un élément (4) est disponible avec une partie (5), ledit élément forme une zone de rupture prédéterminée en raison d'un affaiblissement du matériau prévu dans la partie (5), qui présente une résistance au moins partiellement réduite par rapport à ses zones adjacentes respectives.

2. Tuyau d'aspiration (1) selon la revendication 1, **caractérisé en ce que** l'élément (4) est conçu en forme de tasse.

3. Tuyau d'aspiration (1) selon la revendication 1, **caractérisé en ce que** l'élément (4) comporte au moins une encoche comme affaiblissement de matériau.

4. Tuyau d'aspiration (1) selon la revendication 3, **caractérisé en ce que** l'encoche est conçue axialement et/ou radialement.

5. Tuyau d'aspiration (1) selon la revendication 1, **caractérisé en ce que** la partie (5) de l'élément (4) est formée avec une épaisseur de paroi réduite.

6. Tuyau d'aspiration (1) selon la revendication 1, **caractérisé en ce que** la partie (5) de l'élément (4) est réalisée partiellement différemment en fonction d'une direction de l'action d'une force due à un accident.

7. Tuyau d'aspiration (1) selon la revendication 1, **caractérisé en ce que** la partie (5) de l'élément (4) consiste en un matériau plastique et/ou thermoplastique.

8. Tuyau d'aspiration (1) selon la revendication 1, **caractérisé en ce que** l'élément (4) est formé par une partie comportant une résistance réduite (5) comme un composant séparé et peut être connecté de manière amovible avec la bride (3).

9. Moteur à combustion interne (6) pour un véhicule à moteur (8) avec une culasse, un tuyau d'aspiration (1) selon la revendication 1, qui est connecté avec un canal d'admission dans la culasse du moteur à combustion interne (6), et une rampe distributrice de carburant (2) qui est équipée d'un logement pour une première partie de valve d'une soupape d'injection de carburant (9).
